# EUROPÄISCHE PATENTSCHRIFT

(11) **EP 2 382 393 B1**
(45) Veröffentlichungstag und Bekanntmachung des Hinweises auf die Patenterteilung: **06.09.2017**
(21) Anmeldenummer: 10700238.8
(22) Anmeldetag: 12.01.2010
(51) Int. Cl.: F04D 23/00, F04D 29/40, F04D 29/66

(54) **SEITENKANALGEBLÄSE, INSBESONDERE SEKUNDÄRLUFTGEBLÄSE FÜR EINE VERBRENNUNGSKRAFTMASCHINE**
SIDE CHANNEL BLOWER, IN PARTICULAR SECONDARY AIR BLOWER FOR AN INTERNAL COMBUSTION ENGINE
SOUFFLANTE DE CANAL LATÉRAL, EN PARTICULIER SOUFFLANTE D'AIR SECONDAIRE POUR UNE MACHINE À COMBUSTION INTERNE

(30) Priorität: 29.01.2009 DE 102009006652
(43) Veröffentlichungstag der Anmeldung: 02.11.2011
(73) Patentinhaber: Pierburg GmbH, 41460 Neuss (DE)
(72) Erfinder: HERRMANN, Berthold, 41462 Neuss (DE); BUMBEL, Andreas, 44575 Castrop-Rauxel (DE); GEHLEN, Jakob, 41470 Neuss (DE); RÖSGEN, Thomas, 41516 Grevenbroich (DE); PETERS, Rainer, 47574 Goch (DE)
(74) Vertreter: ter Smitten, Hans
(86) Internationale Anmeldenummer: PCT/EP2010/050248
(87) Internationale Veröffentlichungsnummer: WO 2010/086210

(56) Entgegenhaltungen:
- DE-C- 499 484
- US-A- 1 619 285
- US-A- 2 217 211
- US-A- 2 220 538
- US-A1- 2005 220 614

## Beschreibung

Die Erfindung betrifft ein Seitenkanalgebläse für eine Verbrennungskraftmaschine mit einem mehrteiligen Gehäuse, in dem ein axialer Einlass, der über einen Einlassbereich in einen zumindest einen sich im Wesentlichen ringförmig erstreckenden Förderkanal mündet und ein Auslass ausgebildet sind, einem Laufrad, welches über eine Antriebseinheit antreibbar ist, drehbar im Gehäuse gelagert ist und Förderschaufeln aufweist, die mit dem gegenüberliegenden Förderkanal zusammenwirken, und einem Unterbrechungsbereich zwischen dem Einlass und dem Auslass, in dem der zumindest eine Förderkanal in Umfangsrichtung unterbrochen ist, wobei der zumindest eine Förderkanal im Wesentlichen in tangentialer Richtung zum Auslass führt, wobei sich eine Auslassöffnung in der radial begrenzenden Wand in Drehrichtung des Laufrades bis zu einer Auslasskante erstreckt, wobei in Drehrichtung des Laufrades unmittelbar hinter der Auslassöffnung an der radial begrenzenden Wand eine Ausnehmung ausgebildet ist, die die Ausdehnung des Unterbrechungsbereiches an der radial begrenzenden Wand in Umfangsrichtung verringert.

Eine solche Vorrichtung ist aus der US-A-2 217 211 bekannt.

Seitenkanalgebläse oder -pumpen sind allgemein bekannt und werden in einer Vielzahl von Anmeldungen beschrieben. Im Kraftfahrzeug dienen sie beispielsweise zur Förderung von Kraftstoff oder zum Einblasen von Sekundärluft in das Abgassystem. Der Antrieb erfolgt üblicherweise über einen Elektromotor, der das Laufrad antreibt. Das Laufrad ist an seinem Umfang im Wesentlichen derart ausgebildet, dass es mit dem ihm axial gegenüberliegenden Förderkanal einen umlaufenden Wirbelkanal bildet. Aus dem den Wirbelkanal bildenden Teil des Laufrads ragen Förderschaufeln senkrecht in Richtung zum gegenüberliegenden, im Gehäuse ausgebildeten Teil des Förderkanals, so dass zwischen den Förderschaufeln Taschen gebildet werden. Das geförderte Fluid in den Taschen erfährt bei Drehung des Laufrades durch die Förderschaufeln eine Beschleunigung in Umfangsrichtung sowie in radialer Richtung, so dass im Förderkanal eine umlaufende Wirbelströmung entsteht.

Es sind Seitenkanalgebläse bekannt, bei denen lediglich ein Förderkanal an einer axialen Seite des Laufrades in einem Gehäuseteil ausgebildet ist, als auch Seitenkanalgebläse, bei denen an beiden axialen Seiten des Laufrades ein Förderkanal ausgebildet ist, wobei dann beide Förderkanäle fluidisch miteinander verbunden sind. Bei einem derartigen Seitenkanalgebläse ist einer der Förderkanäle in einem als Deckel dienenden Gehäuseteil ausgebildet, während der andere Förderkanal in dem Gehäuseteil ausgebildet ist, an dem üblicherweise die Antriebseinheit befestigt ist, an deren Welle das Laufrad zumindest drehfest angeordnet ist.

Um eine möglichst gute Förderung beziehungsweise Druckerhöhung zu erhalten, ist es notwendig, einen möglichst großen Teil des Umfangs des Förderkanals zu nutzen. Aus diesem Grund müssen Einlass und Auslass über den Umfang in Laufrichtung des Laufrades möglichst weit auseinander liegen, wobei eine Kurzschlussströmung zwischen dem Einlass und dem Auslass durch einen Unterbrechungsbereich zu verhindern ist. Als problematisch bei derartigen Seitenkanalgebläsen hat sich die hohe Geräuschentwicklung herausgestellt, welche insbesondere durch Pulsationen entsteht, die durch plötzliche Druckstöße der geförderten Luft auftreten.

Diese Druckstöße treten unter anderem unmittelbar nach dem Überstreichen jeder Förderschaufel am Anfang des Unterbrechungsbereiches auf, da in den Taschen zwischen den Förderschaufeln noch verdichtete Luft vorhanden ist, die nicht vollständig über den Auslass ausgestoßen wurde, welche bei Erreichen des Unterbrechungsbereiches plötzlich gegen dessen Wände beschleunigt werden. Dies führt zu deutlich erhöhten Geräuschemissionen.

Um dies zu vermeiden, wird in der DE 100 24 741 B4 eine Pumpe zur Förderung von Fluiden vorgeschlagen, bei der der Auslass axial zum Laufrad angeordnet ist und der Förderkanal in einer Auslassöffnung mündet, deren Breite in Drehrichtung des Laufrades zunächst kleiner wird und anschließend im radial äußeren Bereich eine geringe konstante Breite aufweist.

Aus der genannten US 2,217,211 ist eine Seitenkanalpumpe bekannt, bei der in Drehrichtung des Laufrades hinter der Auslassöffnung an der radial begrenzenden Wand eine zusätzliche Ausnehmung ausgebildet ist, die die Ausdehnung des Unterbrechungsbereichs verringert.

Durch eine derartige Ausführung können die auftretenden Geräusche zwar reduziert werden, jedoch wird der geförderte Fluidstrom weiterhin hinter der Auslassöffnung gegen den Unterbrecherbereich beschleunigt, so dass Druckstöße entstehen, die zu einer erhöhten Geräuschemission führen, da plötzliche Querschnittsänderungen hinter dem Unterbrechungsbereich für Teilvolumina des in den Taschen geförderten Volumens bei Erreichen des Unterbrechungsbereiches entstehen.

Es stellt sich daher die Aufgabe, ein Seitenkanalgebläse zu schaffen, mit dem die auftretenden Geräusche weiter reduziert werden können.

Diese Aufgabe wird durch den kennzeichnenden Teil des Hauptanspruchs gelöst. Im radial innen liegenden Bereich des Laufrades strömt das Fluid zwischen die Laufschaufeln und verlässt die Taschen zwischen den Förderschaufeln im radial außen liegenden Bereich. Durch den tangential auslaufenden Förderkanal überstreichen jeweils zunächst die Innenseiten der Fördertaschen den Unterbrechungsbereich des Förderkanals, so dass sich der Eintrittsquerschnitt bei Drehung des Laufrades stetig verringert. Das verdichtete Fluid kann die Fördertaschen im Bereich des Austritts ohne Strömungshindernisse verlassen. Auch das Fluid, welches sich noch in den Taschen befindet und in diesen beschleunigt wird und gegebenenfalls durch Verwirbelungen noch im weiter außenliegenden Bereich in die Taschen eingeströmt ist, kann über den in Drehrichtung hinter dem Förderkanal liegenden Bereich der Auslassöffnung die Taschen verlassen und ohne Strömungshindernisse ausströmen. So werden Druckstöße auf das Gehäuse verhindert und Geräuschemissionen verringert. Dadurch, dass sich die Auslassöffnung in der radial begrenzenden Wand in Drehrichtung des Laufrades bis zu einer Auslasskante erstreckt, die in den Unterbrechungsbereich des zumindest einen Förderkanals ragt, wird ein zusätzlicher Entspannungsbereich für das geförderte Fluid hinter der Auslassöffnung geschaffen, in der die noch vorliegende Druckerhöhung aus der Tasche abgebaut werden kann, wodurch die auftretenden Druckpulsationen weiter verringert werden.

Vorzugsweise wächst die Erstreckung der Auslassöffnung in Drehrichtung des Laufrades vom Förderkanal in einem zweiten Gehäuseteil in Richtung eines Deckelteils, in dem der Einlass ausgebildet ist. Durch diese Ausführung wird der Strömungsvektor einer Wirbelsträhne im Bereich des Auslasses nachgebildet, wodurch eine zusätzliche Entleerung der Taschen erreicht wird.

Eine zusätzliche Verbesserung wird dadurch erzielt, dass die sich in Drehrichtung des Laufrades erstreckende Komponente der die Auslassöffnung begrenzenden Auslasskante zumindest so groß ist wie oder größer ist als der Abstand zwischen zwei Förderschaufeln des Laufrades. Hierdurch wird sichergestellt, dass eine weitestgehende Entleerung des unter Druck stehenden Fluids aus der gesamten Tasche in den Auslass erreicht wird.

Vorzugsweise wächst die Erstreckung der Ausnehmung in Drehrichtung des Laufrades in Richtung zu dem Deckelteil, in dem der Einlass ausgebildet ist. Auf diese Weise werden zusätzlich Druckpulsationen vermindert, da der Entspannungsweg vergrößert wird.

In einer hierzu weiterführenden Ausführungsform wächst die Erstreckung der Auslassöffnung in Drehrichtung des Laufrades axial in Richtung zum Einlass des Sekundärluftgebläses stärker als die Erstreckung der Ausnehmung in Drehrichtung, so dass ein Winkel zwischen der Auslasskante der Auslassöffnung und einer Unterbrecherkante ausgebildet ist. Durch die beim Überstreichen der Ausnehmung ausströmenden Luft ändert sich der Druck des Fluides in der Tasche und damit die Größe des Geschwindigkeitsvektors in Umfangsrichtung. Somit ändert sich die Richtung des Geschwindigkeitsvektors der Wirbelsträhne, was hier zur möglichst guten Entleerung der Taschen auch hinter der Einlassöffnung zur Verringerung der Druckstöße genutzt wird.

In einer besonders vorteilhaften Ausgestaltung der Erfindung weist das Gehäuse zwei axial gegenüberliegende Förderkanäle auf, wobei die Förderschaufeln des Laufrades zu beiden axialen Seiten des Laufrades den Förderkanälen zugewandt sind und die Erstreckung der Auslassöffnung in Drehrichtung des Laufrades axial von einem Umfangsring des Laufrades in Richtung zu den axialen Enden der Förderschaufeln wächst. Auf diese Weise wird die Wirbelbildung beider Förderkanäle beziehungsweise beider Laufradseiten bei der Ausformung der Auslassöffnung beachtet, um eine möglichst gute Entleerung der Taschen und somit eine große Fördermenge zu erreichen, wobei die Geräuschemissionen durch Vermeidung von Druckstößen an beiden axial gegenüberliegenden Seiten des Ausstossbereiches weiter sinken.

Vorzugsweise wächst die Erstreckung der Ausnehmung in Drehrichtung des Laufrades axial vom Umfangsring des Laufrades in Richtung zu den axialen Enden der Förderschaufeln, wodurch auch die Entspannung des geförderten Fluids hinter der Auslassöffnung bezüglich beider Förderkanäle zur Geräuschreduzierung genutzt wird.

Es wird somit ein Seitenkanalgebläse geschaffen, bei dem im Vergleich zu bekannten Seitenkanalgebläsen der ausgestoßene Volumenstrom bei gleicher Baugröße der Pumpe erhöht wird und gleichzeitig nach außen dringende Geräusche durch auftretende Druckstöße im Bereich des Auslasses und des Unterbrechungsbereiches deutlich reduziert werden.

Ein Ausführungsbeispiel eines erfindungsgemäßen Seitenkanalgebläses ist in den Zeichnungen dargestellt und wird nachfolgend beschrieben.
Figur 1 zeigt eine Seitenansicht eines Seitenkanalgebläses in geschnittener Darstellung.
Figur 2 zeigt eine perspektivische Darstellung eines Gehäuseteils der Seitenkanalpumpe der Figur 1.
Figur 3 zeigt eine perspektivische Ansicht des Deckelteils der Seitenkanalpumpe der Figur 1.

Das in Figur 1 dargestellte Seitenkanalgebläse besteht aus einem zweiteiligen Gehäuse 2 sowie einem im Gehäuse 2 drehbar gelagerten und über eine Antriebseinheit 3 angetriebenen Laufrad 4, beispielsweise zur Förderung von Luft. Die Luft gelangt über einen axialen Einlass 6 in einen Einlassbereich 8 eines ersten Gehäuseteils 10, welches in vorliegender Ausführung als Deckelteil des Seitenkanalgebläses dient. Vom Einlassbereich 8 aus strömt die Luft anschließend in zwei sich im Wesentlichen ringförmig erstreckende Förderkanäle 12, 14, von denen der erste Förderkanal 12 im Deckelteil 10 ausgebildet ist und der zweite Förderkanal 14 in einem zweiten Gehäuseteil 16 ausgebildet ist, in dessen zentraler Öffnung 17 auch eine Lagerung 18 einer Antriebswelle 19 der Antriebseinheit 3 angeordnet ist, auf der das Laufrad 4 befestigt ist. Der Austritt der Luft erfolgt über einen tangentialen Auslass 20, der am zweiten Gehäuseteil 16 angeordnet ist.

Das Laufrad 4 ist zwischen dem Deckelteil 10 und dem zweiten Gehäuseteil 16 angeordnet und weist an seinem Umfang Förderschaufeln 22 auf, die gekrümmt sind und sich radial erstrecken, wobei die Förderschaufeln 22 durch einen sich radial erstreckenden Umfangsring 24 in eine erste Reihe axial gegenüberliegend zum ersten Förderkanal 12 und eine zweite Reihe axial gegenüberliegend zum zweiten Förderkanal 14 geteilt werden, so dass zwei Wirbelkanäle ausgebildet werden, die jeweils durch einen der Förderkanäle 12, 14 mit dem zugewandten Teil des Laufrades 4 gebildet werden. Der Außendurchmesser der Förderkanäle 12, 14 ist etwas größer als der Außendurchmesser des Laufrades 4, so dass eine fluidische Verbindung zwischen den beiden Förderkanälen 12, 14 außerhalb des Außenumfangs des Laufrads 4 besteht, so dass ein Austausch von Luft zwischen den beiden Förderkanälen 12, 14 stattfinden kann. Zwischen den sich vom Umfangsring 24 erstreckenden Förderschaufeln 22 werden somit nach radial außen offene Taschen 26 gebildet, in denen die Luft gefördert beziehungsweise beschleunigt wird, so dass deren Druck über die Länge der Förderkanäle 12, 14 erhöht wird.

Um eine möglichst gute Förderleistung und Druckerhöhung zu erlangen, ist der axiale Einlass 6 in Drehrichtung des Laufrades 4 möglichst weit vom tangentialen Auslass 20 entfernt. Um zuverlässig eine Kurzschlussströmung entgegen der Drehrichtung des Laufrades 4 vom Einlass 6 zum Auslass 20 zu unterbinden, sind zwischen dem Einlass 6 und dem Auslass 20 Unterbrechungsbereiche 28, 30 am Deckelteil 10 und am Gehäuseteil 16 angeordnet, die die Förderkanäle 12, 14 unterbrechen, so dass in den Unterbrechungsbereichen 28, 30 axial gegenüberliegend zu den Förderschaufeln 22 des Laufrades 4 ein möglichst geringer Spalt vorhanden ist. Ein Unterbrechungsbereich 32 ist an einer radial begrenzenden Wand 33 des zweiten Gehäuseteils 16 ausgebildet und unterbricht einen radial außen liegenden Verbindungsbereich 35 zwischen den beiden Förderkanälen 12, 14.

In den Figuren 2 und 3 ist zu erkennen, dass die im Deckelteil 10 und im zweiten Gehäuseteil 16 angeordneten Förderkanäle 12, 14 eine im Wesentlichen konstante Breite aufweisen und sich mit Ausnahme der Unterbrechungsbereiche 28, 30 über den Umfang des Deckelteils 10 und des Gehäuseteils 16 erstrecken. Bei der in Figur 2 gewählten Ansicht dreht sich somit das Laufrad 4 entgegen dem Uhrzeigersinn vom Einlassbereich 8 bis zum Ende des Förderkanals 12 und anschließend über den Unterbrechungsbereich 28 wieder zum Einlassbereich 8.

Das Deckelteil 10 wird über Schrauben am zweiten Gehäuseteil 16 befestigt, welche durch entsprechende Bohrungen 34 gesteckt werden, die an sich nach radial außen erstreckenden Vorsprüngen 36 am Deckelteil 10 ausgebildet sind. An zweien dieser Vorsprünge 36 befinden sich zusätzlich kleine, sich axial erstreckende Bolzen 38, welche zur Vorfixierung des Deckelteils 10 auf dem zweiten Gehäuseteil 16 dienen, an dem entsprechende Bohrungen 40 ausgebildet sind.

Radial hinter einer Wand 42 des Förderkanals 12 ist eine Nut 44 ausgebildet, in die zur Abdichtung zwischen Deckelteil 10 und zweitem Gehäuseteil 16 ein Dichtring 46 eingelegt wird, der über Nasen 48 in der Nut 44 gehalten wird.

Radial vor einer Wand 50 des Förderkanals 12 ist ein ringförmiger Steg 52 ausgebildet, der nach dem Zusammenbau des Gebläses in eine korrespondierende Nut 54 des Laufrades 4 greift, wodurch eine Abdichtung vom Förderkanal 12 in Richtung zum Inneren des Laufrades 4 erfolgt. Zusätzlich weist das Deckelteil 10 eine zylindrische Vertiefung 56 auf, in die die Antriebswelle 19 der Antriebseinheit 3 ragt.

Erfindungsgemäß sind die Förderkanäle 12, 14 im Deckelteil 10 und im Gehäuseteil 16 so ausgebildet, dass sie sich im Bereich vor dem Auslass 20 statt wie zuvor in Umfangsrichtung ab hier in Richtung zum Auslass 20 wie der Auslass 20 in tangentialer Richtung erstrecken. Gleichzeitig ist die Breite der Förderkanäle 12, 14 geringer als die Breite des Auslasses 20, so dass dieser von den Förderkanälen 12 ,14 zunächst lediglich über seinen radial äußeren Bereich angeströmt wird. Eine Auslassöffnung 58, welche durch die radial begrenzende Wand 33 des zweiten Gehäuseteils 16 führt und das Innere des Gebläses mit dem Auslass 20 verbindet, ist derart ausgeformt, dass sich in Drehrichtung des Laufrades 4 die Auslassöffnung 58 in die Unterbrechungsbereiche 28, 30 der Gehäuseteile 10, 16 erstreckt, wie in Figur 2 zu erkennen ist.

In der hier gezeigten Ausführungsform erstreckt sich eine Auslasskante 62, welche die Auslassöffnung 58 in Drehrichtung des Laufrades 4 begrenzt, von einer Innenkante 64 des Förderkanals 14 im zweiten Gehäuseteil 16 an der Wand 33 schräg nach oben, also mit einer axialen Komponente in Richtung des Deckelteils 10 und einer Komponente in Drehrichtung des Laufrades 4. Der Winkel dieser Schräge sollte dabei so gewählt werden, dass die Komponente in Umfangsrichtung zumindest dem Abstand zwischen zwei Förderschaufeln 22 entspricht.

Zusätzlich zu dieser besonderen Ausformung der Auslassöffnung 58 ist unmittelbar hinter der Auslassöffnung 58 eine Ausnehmung 60 am Unterbrechungsbereich 32 der radial begrenzenden Wand 33 ausgeformt. Diese Ausnehmung 60 wird durch eine Unterbrecherkante 66 in Drehrichtung des Laufrades 4 begrenzt, welche ebenfalls vom Boden des Gehäuseteils 16 nach schräg oben verläuft, also eine axiale Komponente in Richtung des Deckelteils 10 und eine Komponente in Drehrichtung des Laufrades aufweist. Die Unterbrecherkante 66 und die Auslasskante 62 verlaufen jedoch nicht parallel sondern sind unter einem Winkel zueinander angeordnet, wobei für die Auslasskante 62 die Komponente in Drehrichtung größer ist als für die Unterbrecherkante 66. Dabei ist zu beachten, dass bei größerem Abstand zwischen den Förderschaufeln 22 des Laufrades 4 auch der eingeschlossene Winkel zwischen der Unterbrecherkante 66 und der Auslasskante 62 größer gewählt werden sollte.

Betrachtet man nun die Bewegung einer einzelnen zum Deckelteil 10 gewandten Tasche 26 im Auslassbereich des Laufrades 4, welche aufgrund der Anordnung des Einlasses 6 eine höhere Füllung aufweist als die axial gegenüberliegende Tasche 26, so überstreicht diese zunächst mit ihrer radial innen liegenden Kante den Unterbrechungsbereich 28 des Deckelteils 10. Bei weiterer Drehung des Laufrades 4 wird die Tasche 26 von innen nach außen durch den Unterbrechungsbereich 28 abgedeckt, so dass nur ein deutlich verringerter Anteil der Luft in die Tasche zurückströmen kann. Bevor die Tasche 26 vollständig durch den Unterbrechungsbereich 28 abgedeckt wird, erreicht die Tasche die Auslassöffnung 58, so dass die verdichtete Luft ausströmen kann. Mit dem Erreichen des Endes des Förderkanals 12 ist jedoch noch komprimierte Luft in der Tasche 26 des Laufrades 4 vorhanden, welche die Tasche 26 an ihrer radialen Außenkante verlässt. Der Geschwindigkeitsvektor dieser Restluft hat eine Komponente nach radial außen, eine Komponente in Drehrichtung des Laufrades 4 sowie eine Komponente in Richtung zum Deckelteil 10. Dabei entspricht die Komponente der Luftströmung in Umfangsrichtung im Wesentlichen der Geschwindigkeitskomponente des Laufrades 4. Daraus folgt, dass aufgrund der gewählten maximalen Erstreckung der Auslassöffnung 58 in Drehrichtung die aus der Tasche 28 ausströmende Luft nicht gegen die Auslasskante 62 der Auslassöffnung 58 in Form eines Druckstoßes anschlägt, sondern in den Auslass 20 strömt.

Die hinter der Auslassöffnung 58 ausströmende Luft schlägt ebenfalls nicht sofort gegen den Unterbrechungsbereich 32 an der radialen Wand 33 sondern strömt in die Ausnehmung 60, wo zumindest eine geringfügige Entspannung durch Verwirbelung der in die Ausnehmung gelangenden Luft statt. Der Winkel wird so gewählt, dass weder der über die gesamte Höhe der Tasche 26 gleichzeitig ausgestoßene Luftstrom die Unterbrecherkante 66 zum gleichen Zeitpunkt erreicht noch der über die gesamte Breite gleichzeitig ausgestoßene Luftstrom. Gleichzeitig wird der Entspannungsweg für die vorhandene Restluft größer. So können Druckstöße zusätzlich verringert werden.

Das beschriebene Seitenkanalgebläse zeichnet sich durch eine deutliche Verringerung der Geräuschemissionen im Vergleich zu bekannten Seitenkanalgebläsen aus. Gleichzeitig wird eine hohe Förderrate erreicht.

Es sollte jedoch deutlich sein, dass verschiedene Modifikationen des im Ausführungsbeispiel beschriebenen Seitenkanalgebläses möglich sind, ohne den Schutzbereich des Hauptanspruchs zu verlassen. So kann es sich insbesondere um eine Pumpe mit nur einem Seitenkanal handeln oder die Auslassöffnung und Unterbrecherform können sowohl bezüglich des den größeren Strom führenden zum Einlass weisenden Kanal als auch zum gegenüberliegenden Kanal korrespondierend ausgestaltet sein. In diesem Fall wäre es erforderlich, die Austrittsöffnung mit zwei Schrägen auszugestalten, die die Austrittsöffnung von der Höhe des Umfangsringes aus nach oben und unten entsprechend erweitern.

## Patentansprüche

1. Seitenkanalgebläse für eine Verbrennungskraftmaschine mit
einem mehrteiligen Gehäuse (10, 16), in dem ein axialer Einlass (6),
der über einen Einlassbereich (8) in einen zumindest einen sich im Wesentlichen ringförmig erstreckenden Förderkanal (12; 14) mündet,
und ein Auslass (20) ausgebildet sind,
einem Laufrad (4), welches über eine Antriebseinheit (3) antreibbar ist, drehbar im Gehäuse (10, 16) gelagert ist und Förderschaufeln (22) aufweist, die mit dem gegenüberliegenden Förderkanal (12; 14) zusammenwirken,
und einem Unterbrechungsbereich (28, 30) zwischen dem Einlass (6) und dem Auslass (20), in dem der zumindest eine Förderkanal (12; 14) in Umfangsrichtung unterbrochen ist,
wobei der zumindest eine Förderkanal (12;14) im Wesentlichen in tangentialer Richtung zum Auslass (20) führt, wobei sich eine Auslassöffnung (58) in der radial begrenzenden Wand (33) in Drehrichtung des Laufrades (4) bis zu einer Auslasskante (62) erstreckt, wobei in Drehrichtung des Laufrades (4) unmittelbar hinter der Auslassöffnung (58) an der radial begrenzenden Wand (33) eine Ausnehmung (60) ausgebildet ist, die die Ausdehnung des Unterbrechungsbereiches (32) an der radial begrenzenden Wand (33) in Umfangsrichtung verringert,
**dadurch gekennzeichnet, dass**
sich die Auslassöffnung (58) in der radial begrenzenden Wand (33) in Drehrichtung des Laufrades (4) bis zu einer Auslasskante (62) erstreckt die in den Unterbrechungsbereich (28; 30) des zumindest einen Förderkanals (12; 14) ragt.

2. Seitenkanalgebläse für eine Verbrennungskraftmaschine nach Anspruch 1,
**dadurch gekennzeichnet, dass**
die Erstreckung der Auslassöffnung (58) in Drehrichtung des Laufrades (4) vom Förderkanal (14) in einem zweiten Gehäuseteil (16) in Richtung eines Deckelteils (10), in dem der Einlass (6) ausgebildet ist, wächst.

3. Seitenkanalgebläse für eine Verbrennungskraftmaschine nach einem der Ansprüche 1 oder 2,
**dadurch gekennzeichnet, dass**
die sich in Drehrichtung des Laufrades (4) erstreckende Komponente der die Auslassöffnung (58) begrenzenden Auslasskante (62) zumindest so groß ist wie oder größer ist als der Abstand zwischen zwei Förderschaufeln (22) des Laufrades (4).

4. Seitenkanalgebläse für eine Verbrennungskraftmaschine nach Anspruch 1,
**dadurch gekennzeichnet, dass**
die Erstreckung der Ausnehmung (60) in Drehrichtung des Laufrades (4) in Richtung zu dem Deckelteil (10), in dem der Einlass (6) ausgebildet ist, wächst.

5. Seitenkanalgebläse für eine Verbrennungskraftmaschine nach Anspruch 4,
**dadurch gekennzeichnet, dass**
die Erstreckung der Auslassöffnung (58) in Drehrichtung des Laufrades (4) vom Förderkanal (14) im zweiten Gehäuseteil (16) axial in Richtung zum Einlass (6) des Sekundärluftgebläses stärker wächst als die Erstreckung der Ausnehmung (60) in Drehrichtung, so dass ein Winkel zwischen der Auslasskante (62) der Auslassöffnung (58) und einer Unterbrecherkante (66) ausgebildet ist.

6. Seitenkanalgebläse für eine Verbrennungskraftmaschine nach einem der vorhergehenden Ansprüche,
**dadurch gekennzeichnet, dass**
das Gehäuse (2) zwei axial gegenüberliegende Förderkanäle (12, 14) aufweist, wobei die Förderschaufeln (22) des Laufrades (4) zu beiden axialen Seiten des Laufrades (4) den Förderkanälen (12, 14) zugewandt sind und die Erstreckung der Auslassöffnung (58) in Drehrichtung des Laufrades (4) axial von einem Umfangsring (24) des Laufrades (4) in Richtung zu den axialen Enden der Förderschaufeln (22) wächst.

7. Seitenkanalgebläse für eine Verbrennungskraftmaschine nach Anspruch 6,
**dadurch gekennzeichnet, dass**
die Erstreckung der Ausnehmung (60) am Gehäuse (2) in Drehrichtung des Laufrades (4) axial vom Umfangsring (24) des Laufrades (4) in Richtung zu den axialen Enden der Förderschaufeln (22) wächst.

## Claims

1. Side channel blower for an internal combustion engine comprising
a multi-part housing (10, 16) which is formed with an axial inlet (6) opening into at least one substantially annular conveyor duct (12; 14) via an inlet region (8), and with an outlet (20),
an impeller (4) which is adapted to be driven via a drive unit (3), is rotatably supported in the housing (10, 16) and comprises conveyor vanes (32) that cooperate with the opposite conveyor duct (12; 14),
and an interruption region (28, 30) between the inlet (6) and the outlet (20), in which the at least one conveyor channel (12; 14) is interrupted in the circumferential direction,
wherein the at least one conveyor channel (12; 14) leads to the outlet (20) in a substantially tangential direction, wherein an outlet opening (58) extends in the radially delimiting wall (33) in the direction of the impeller (4) to an outlet edge (62), wherein an recess (60) is formed in the radially delimiting wall (33) immediately behind the outlet opening (58), seen in the direction of rotation of the impeller (4), which recess reduces the extension of the interruption region (32) in the radially delimiting wall (33) in the circumferential direction,
**characterized in that**
the outlet opening (58) extends in the direction of rotation of the impeller (4) in the radially delimiting wall (33) to an outlet edge (62) that projects into the interruption region (28; 30) of the at least one conveyor channel (12; 14).

2. Side channel blower for an internal combustion engine of claim 1,
**characterized in that** the extension of the outlet opening (58) increases, in the direction of rotation of the impeller (4), from the conveyor channel (14) in a second housing part (16) towards a cover part (10) in which the inlet (6) is formed.

3. Side channel blower for an internal combustion engine of one of claims 1 or 2, **characterized in that** the component of the outlet edge (62) delimiting the outlet opening (58), which component extends in the direction of rotation of the impeller (4), is at least as large as or larger than the distance between two conveyor vanes (22) of the impeller (4).

4. Side channel blower for an internal combustion engine of claim 1,
**characterized in that** the extension of the recess (60) increases, in the direction of rotation of the impeller (4), towards the cover part (10) in which the inlet (6) is formed.

5. Side channel blower for an internal combustion engine of claim 4,
**characterized in that** the extension of the outlet opening (58), in the direction of rotation of the impeller (4), from the conveyor channel (14) in the second housing part (16) increases more in an axial direction towards the inlet (6) of the secondary air blower than the extension of the recess (60) does in the direction of rotation, so that an angle is formed between the outlet edge (62) of the outlet opening (58) and an interrupting edge (66).

6. Side channel blower for an internal combustion engine of one of the preceding claims, **characterized in that** the housing (2) has two axially opposite conveyor channels (12, 14), wherein the conveyor vanes (22) of the impeller (4) on either axial side of the Impeller (4) are directed towards the conveyor channels (12, 14) and the extension of the outlet opening (58) increases, in the direction of rotation of the impeller (4), in the axial direction from a circumferential ring (24) of the impeller (4) towards the axial ends of the conveyor vanes (22).

7. Side channel blower for an internal combustion engine of claim 6,
**characterized in that** the extension of the recess (60) in the housing (2) increases, in the direction of rotation of the impeller (4), axially from the circumferential ring (24) of the impeller (4) towards the axial ends of the conveyor vanes (22).

## Revendications

1. Soufflante de canal latéral pour une machine à combustion interne, avec
un carter (10, 16) réalisé en plusieurs parties, dans lequel est formé une entrée (6) axiale s'ouvrant, via une région d'entrée (8), dans au moins un canal de refoulement (12; 14) sensiblement annulaire, et une sortie (20),
un rotor (4) apte à être entrainé par une unité d'entrainement (3), supporté de manière rotative dans ledit carter (10, 16) et comprenant des ailettes (22) qui coopèrent avec le canal de refoulement (12; 14) opposé,
et une zone d'interruption (28, 30) entre l'entrée (6) et la sortie (20), dans laquelle ledit au moins un canal de refoulement (12; 14) est interrompu dans la direction circonférentielle,
ledit au moins un canal de refoulement (12; 14) menant à la sortie (20) sensiblement dans la direction tangentielle, une ouverture de sortie (58) s'étendant dans la paroi (33) de délimitation radial dans la direction de rotation du rotor (4) jusqu'à un bord de sortie (62), un évidement (60) étant formé, dans la direction de rotation du rotor (4), dans la paroi (33) de délimitation radial immédiatement derrière l'ouverture de sortie (58), ledit évidement réduisant, dans la direction circonférentielle, l'étendue de ladite zone d'interruption (32) dans la paroi (33) de délimitation radial,
**caractérisée en ce que**
l'ouverture de sortie (38) dans la paroi (33) de délimitation radial s'étend, dans la direction de rotation du rotor (4), jusqu'à un bord de sortie (62) saillant dans la zone d'interruption (28, 30) dudit au moins un canal de refoulement (12; 14).

2. Soufflante de canal latéral pour une machine à combustion interne selon la revendication 1, **caractérisée en ce que** l'étendue de l'ouverture de sortie (38), dans la direction de rotation du rotor (4), accroit depuis le canal de refoulement (14) dans une deuxième partie (16) du carter vers une partie de couvercle (10) dans laquelle est formée ladite entrée (6).

3. Soufflante de canal latéral pour une machine à combustion interne selon l'une des revendications 1 ou 2, **caractérisée en ce que** la composante du bord de sortie (62) délimitant l'ouverture de sortie (38), composante qui s'étend dans la direction de rotation du rotor (4), est au minimum aussi grande ou plus grande que la distance entre deux ailettes (22) du rotor (4).

4. Soufflante de canal latéral pour une machine à combustion interne selon la revendication 1, **caractérisée en ce que** l'étendue dudit évidement (60) accroit dans la direction de rotation du rotor (4) vers la partie de couvercle (10) dans laquelle l'entrée (6) est formée.

5. Soufflante de canal latéral pour une machine à combustion interne selon la revendication 4, **caractérisée en ce que** l'étendue de l'ouverture de sortie (38), dans la direction de rotation du rotor (4), depuis le canal de refoulement (14) dans la deuxième partie (16) du carter accroit plus fortement dans la direction axiale vers l'entrée (6) de la soufflante secondaire que l'étendue dudit évidement (60) dans la direction de rotation, de sorte qu'un angle est formé entre le bord de sortie (62) de l'ouverture de sortie (58) et un bord d'interruption (66).

6. Soufflante de canal latéral pour une machine à combustion interne selon l'une quelconque des revendications précédentes, **caractérisée en ce que** le carter (2) comporte deux canaux de refoulement (12, 14) axialement opposé l'un à l'autre, lesdites ailettes (22) du rotor (4) étant tournées, aux deux cotés axiaux, vers les canaux de refoulement (12, 14), et l'étendue de ladite ouverture de sortie (58), dans la direction de rotation du rotor (4), accroit axialement depuis un anneau circonférentiel (24) du rotor (4) vers les extrémités axiales des ailettes (22).

7. Soufflante de canal latéral pour une machine à combustion interne selon la revendication 6, **caractérisée en ce que** l'étendue dudit évidement (60) dans le carter (2) accroit axialement dans la direction de rotation du rotor (4) depuis un anneau circonférentiel (24) du rotor (4) vers les extrémités axiales des ailettes (22).
